# FASCICULE DE BREVET EUROPEEN

(11) **EP 0 030 059 B1**
(45) Date de publication et mention de la délivrance du brevet: **12.09.1984**
(21) Numéro de dépôt: 80201113.0
(22) Date de dépôt: 19.11.1980
(51) Int. Cl.: B22C 9/12

(54) **Procédé et dispositif d'automatisation d'un cycle de séchage sous air chaud de moules en sable**
Verfahren und Vorrichtung zum Automatisieren eines Trocknungszyklus mit Luftzirkulation von Sandgiessformen
Process and device for automating a drying cycle with air circulation for drying sand moulds

(30) Priorité: 28.11.1979 FR 7929227
(43) Date de publication de la demande: 10.06.1981
(73) Titulaire: ETUDE ET DEVELOPPEMENT EN METALLURGIE, E.D.E.M. Société à Responsabilité Limitée dite, F-64140 Billere (FR)
(72) Inventeur: Merrien, Pierre L., F-64140 Billere (FR); Merrien, Pierre A., F-92330 Sceaux (FR)
(74) Mandataire: Thébault, Jean-Louis

## Description

La présente invention a pour objet la régulation du chauffage par air chaud de moules de fonderie pour divers alliages mais particulièrement l'aluminium et destinés à être coulés en basse-pression.

On sait que si l'on coule des moules en sable synthétique (silice, zircon par exemple liés par des résines organiques) sans les chauffer préablement, on obtient des pièces avec des risques importants de défauts (soufflures, microporosités).

Le chauffage est généralement effectué en étuve pour les noyaux et au chalumeau pour les moules. Le moule est ensuite remoulé et fermé avant la coulée.

Mais le chauffage au chalumeau est irrégulier, pour ne pas toucher toutes les surfaces et dans l'intervalle de temps nécessaire au remoulage avant coulée, les produits volatils peuvent revenir vers l'empreinte.

Dans la coulée basse-pression de moules en sable, le métal est injecté de bas en haut par la surface inférieure au moule qui présente donc un orifice à l'inverse des coulées par gravité. Par ailleurs, le moule n'ayant pas de masselottes, est sans orifice à la partie supérieure.

Il est donc possible d'adapter à la partie inférieure une entrée d'air chaud selon figure I ce qui permet:
- un chauffage sur moule remoulé, prêt pour la coulée;
- un chauffage centrifuge repoussant les produits volatils vers l'extérieur de l'empreinte;
- une possiblité de couler dès l'interruption du séchage.

Mais ces séchages sont conduits empiriquement, temps, températures, débits étant ceux retenus pour avoir donné de bons résultats. Ils doivent donc être établis statistiquement pour chaque type de pièce.

Dans la présente invention le séchage à l'air chaud est régulé pour effectuer le séchage minimum en temps et en intensité permettant d'assurer des conditions satisfaisantes avant coulée sous basse-pression.

La méthode consiste en un procédé et un dispositif d'application.

Le procédé est une décomposition de l'opération de séchage en diverses phases affectées de paramètres et une régulation permettant d'obtenir ces paramètres. L'invention est alors caractérisée par la premier revendication.

Le séchage sous air chaud de moules sable sous basse-pression comporte 2 phases essentielles représentées figure II.

La courbe donne, en fonction du temps, la concentration en matières organiques volatiles dans l'air sortant de la surface supérieure du moule A figure I.

PHASE I. La concentration en matières volatiles reste sensiblement constante ou monte puis repasse à sa valeur d'origine.

PHASE II. La concentration décroît de cette valeur à la valeur O.

Dans le procédé on remplace cette phase Il de décroissance vers zéro par une phase III de décroissance lente de la concentration qui constitue un maintien avant coulée; le séchage est considéré comme satisfaisant à la fin de la phase I, dès le passage au-dessous de la valeur d'origine.

Cette faible vitesse de décroissance pour assurer le maintien avant coulée est introduite dans un pilote pour asservir une vanne automatisée qui commande l'arrivée d'air dans le moule.

Les revendications 2 et 3 constituant des development du procédé selon la revendication 1, tandis que les revendications 4 à 8 se rapportent au dispositif pour realiser le procédé selon les revendications 1 à 3.

La realisation comprend selon figure I:
- un moule en sable 1
- posé sur une plaque 2
- avec son empreinte 3
- son système de coulée 4
- son cône d'entrée 5
- une canalisation d'air chaud 6
- un tube d'entrée d'air dans le moule 7
- une vanne automatisée 8
- un dispositif de mesure avec une cloche 9
- une électrode de dosage 10
- un enregistreur de concentration 11
- un pilote d'automatisation 12
- un circuit de commande 13 de la vanne automatisée 8 par le pilote 12.

Le pilote comprend:
- un ensemble entrées-sorties
- un ensemble calculateur;
- un ensemble mémoires

et peut être constitué autour de microprocesseurs et d'horloges électroniques.

ENSEMBLE ENTREES-SORTIES, Il y est introduit les paramètres de la courbe de base figure II, soit:
- la vitesse V₃ de diminution de concentration en matières volatiles
― l'intervalle de temps de mesure ΔT

La concentration à l'origine Cₒ est prise comme zéro dans le système.

### ENSEMBLE CALCULATEUR:

- reçoit l'indication de variation de concentration réelle dans le temps ΔT soit ΔCR.
calcule la variation théorique de concentration à obtenir dans le même intervalle AT par la relation:
   ΔC_{T}=V₃ ΔT
- compare ΔC_{µ} et AC_{T}
- commande - la fermeture de la vanne automatisée si ΔC_{R}≤ ΔC_{T}
- l'ouverture de la vanne si
   ΔC_{R}≤ΔC_{T}.

L'ensemble de la régulation est représenté par le schéma figure III.

Le pilote peut recevoir ses informations de plusieurs sécheurs et les réguler comme le premier à partir des vannes automatisées 8₁―8₂―8₃ etc., les sorties vers les moules étant toutes en dérivation sur la canalisation centrale d'air chaud 6.

ENSEMBLE MEMOIRES. Il peut recevoir en mémoire des valeurs de vitesses V₃ propres à différents types de pièces.

### UTILISATION DE L'APPAREILLAGE

Lors de la mise au point de la pièce type, on enregistre le courbe de séchage et on compare les courbes obtenues avec les réactions à la surface de la pièce décelées sous forme de microporosités en ressuage fluorescent.

La température de l'air peut par exemple être de l'ordre de 150°C.

## Revendications

1. Procédé d'automatisation d'un cycle de séchage sous air chaud, par exemple 150°C environ, de moules en sable destinés à la coulée sous basse-pression, ceux-ci présentant une ouverture à la partie inférieure et n'ayant pas d'orifice à la partie supérieure procédé caractérisé par:
- le fait qu'il comporte plusieurs phases de base;
- que l'on détermine des paramètres attachés à ces différentes phases dans le stade de mise au point par enregistrement de cycles et que l'ou établit des corrélations entre ces enregistrements et les microporosités à la surface de la pièce, décelées en ressuage fluorescent;
- que l'on régule l'entrée d'air chaud de manière à assurer la concordance entre les paramètres retenus et ceux réellement obtenus lors du déroulement du cycle de séchage.

2. Procédé d'automatisation selon la revendication 1, caractérisé en ce que le cycle de séchage comporte 2 phases de base:
PHASE I. La concentration en produits volatils de l'air recueilli à la partie supérieure du moule est supérieure ou égale à celle de la valeur à l'origine.
PHASE II. La concentration baisse lentement pour maintenir le moule jusqu'à la coulée.

3. Procédé d'automatisation suivant l'une quelconque des revendications 1 ou 2, caractérisé en ce qu'il consiste à déclencher les phases par une électrode de dosage (10) des matières volatiles.

4. Dispositif destiné à réaliser le procédé d'automatisation décrit dans l'une quelconque des revendications 1 à 3, caractérisé par:
- un ensemble entrées-sorties des paramètres qui transforme les indications données sous forme numérique pour les paramètres de séchage;
- un ensemble calculateur capable de transformer la vitesse de décroissance de la concentration en variation de la concentration et de réguler le débit d'entrée d'air dans l'empreinte du moule pour obtenir une variation identique à celle demandée à partir des indications de la courbe type mises dans un ensemble mémoires.

5. Dispositif d'automatisation selon la revendication 4, caractérisé en ce qu'il est constitué comme un appareil autonome à partir de composants tels que zones codeuses, microprocesseurs, mémoires pour lui donner les caractéristiques d'un appareil d'atelier.

6. Dispositif d'automatisation selon l'une quelconque des revendications 4, 5, caractérisé par le fait qu'il régule plusieurs sécheurs.

7. Dispositif d'automatisation selon l'une quelconque des revendications 4 à 6, caractérisé par le fait que les différents sécheurs sont raccordés sur une même canalisation d'alimentation d'air (6).

8. Dispositif d'automatisation suivant l'une quelconque des revendications 4 à 7, caractérisé par le fait qu'il est associé à un dispositif de récupération de l'air chaud qui sort du moule, la concentration en matières volatiles au début de séchage étant prise comme zéro.

## Patentansprüche

1. Verfahren zum Automatisieren eines Trocknungszyklus unter Heißluft, beispielsweise von ca. 150°C, von für das Gießen unter niedrigem Druck bestimmten Sandgießformen, wobei diese eine Öffnung im unteren Teil und keine Öffnung im oberen Teil aufweisen, dadurch gekennzeichnet,
- daß es mehrere Grundphasen enthält;
- daß man diesen verschiedenen Phasen zugehörige Parameter im Entwicklungsstadium durch Aufzeichnen der Zyklen bestimmt und Korrelationen zwischen diesen Aufzeichnungen und den durch Fluoreszenzprüfung nachgewiesenen Mikroporositäten des Werkstückes anstellt;
- daß man den Heißlufteintritt derart regelt, daß Übereinstimmung zwischen den zurückbehaltenen Parametern und den während des Ablaufes des Trocknungszyklus tatsächlich erhaltenen sichergestellt wird.

2. Automatisierungsverfahren nach Anspruch 1, dadurch gekennzeichnet, daß der Trocknungszyklus 2 Grundphasen enthält:
PHASE I. Die Konzentration an flüchtigen Produkten der am oberen Teil der Form gesammelten Luft ist größer als der oder gleich dem ursprüngliche(n) Wert.
PHASE II. Die Konzentration sinkt langsam, um die Form bis zum Guß instandzuhalten.

3. Automatisierungsverfahren nach Anspruch 1 oder 2, dadurch gekennzeichnet, daß es darin besteht, daß die Phasen mittels einer Dosierelektrode (10) für flüchtige Stoffe eingeleitet werden.

4. Vorrichtung zur Durchführung des Automatisierungsverfahrens nach irgendeinem der Ansprüche 1 bis 3, gekennzeichnet durch
- eine Parameter-Ein-Ausgaben-Einheit, die die in digitaler Form vorliegenden Angaben für die Trocknungsparameter umsetzt,
- eine Recheneinheit, die geeignet ist, die Geschwindigkeit der Konzentrationsabnahme in Konzentrationsänderung umzusetzen und die Lufteintrittsmenge in den Formhohlraum der Form zu regeln, um eine Änderung zu erhalten, die identisch jener ist, wie sie ausgehend von in eine Speichereinheit eingegebenen Angaben der Modelkurve erforderlich ist.

5. Automatisierungsvorrichtung nach Anspruch 4, dadurch gekennzeichnet, daß sie als ein selbständiges Gerät aus Bestandteilen, wie Kodierfelder, Mikroprozessoren, Speichern, gebildet ist, um ihr die Merkmale eines Werkstattgerätes zu geben.

6. Automatisierungsvorrichtung nach Anspruch 4 oder 5, dadurch gekennzeichnet, daß sie mehrere Trockner regelt.

7. Automatisierungsvorrichtung nach irgendeinem der Ansprüche 4 bis 6, dadurch gekennzeichnet, daß die verschiedenen Trockner an ein und denselben Luftzufuhrkanal (6) angeschlossen sind.

8. Automatisierungsvorrichtung nach irgendeinem der Ansprüche 4 bis 7, dadurch gekennzeichnet, daß sie einer Vorrichtung zur Rückgewinnung der aus der Form austretenden Heißluft zugeordnet ist, wobei die Konzentration an flüchtigen Stoffen am Beginn der Trocknung als Null angenommen wird.

## Claims

1. Process for automating a drying cycle with warm air circulation, for example around 150°C, for sand moulds intended for casting under low pressure, and having an opening at their lower part but no orifice at their upper part, the process being characterised by the fact that it comprises several basic stages;
that parameters connected with these different stages are determined in the adjusting stage by recording cycles and correlations are established between these recordings and the microporosities at the surface of the piece, revealed by fluorescent emission;
that the admission of warm air is controlled such as to ensure agreement between the stored parameters and those actually obtained when the drying cycle proceeds.

2. Process for automating according to claim 1, characterised in that the drying cycle comprises two basic stages:
STAGE l. The concentration of volatile products of the air collected at the upper part of the mould is greater than or equal to that of the original value.
STAGE II. The concentration reduces slowly to maintain the mould as far as the casting.

3. Process for automating according to any one of claims 1 or 2, characterised in that it consists of starting the stages by a control electrode (10) of the volatile materials.

4. Device intended to carry out the process for automating described in any one of claims 1 to 3 characterised by:
- a parameter input-output unit which changes the given data in numerical form for the drying parameters;
- a computing unit capable of changing the rate of decrease in the concentration into variation of the concentration and of controlling the entry flow of air into the cast of the mould to obtain an identical variation to that required from the data of the sample curve placed in a memory unit.

5. Device for automating according to claim 4, characterised in that it is formed as a self- governing apparatus from components such as coding zones, microprocessors, memories in order to give it the characteristics of a workshop apparatus.

6. Device for automating according to any one of claims 4, 5 characterised by the fact that it controls several driers.

7. Device for automating according to any one of claims 4 to 6, characterised by the fact that the different driers are coupled to the same air-supply pipe-line (6).

8. Device for automating according to any one of claims 4 to 7, characterised by the fact that it is associated with a device for recovering air which emerges from the mould, the concentration of volatile material at the start of the drying being taken as zero.
